# EUROPÄISCHE PATENTSCHRIFT

(11) **EP 0 985 620 B1**
(45) Veröffentlichungstag und Bekanntmachung des Hinweises auf die Patenterteilung: **03.03.2004**
(21) Anmeldenummer: 99116263.7
(22) Anmeldetag: 18.08.1999
(51) Int. Cl.: B65H 51/22

(54) **Fadenliefergerät für Textilmaschinen**
Yarn feeding apparatus for textile machines
Appareil d'alimentation de fil pour machines textiles

(30) Priorität: 07.09.1998 DE 19840727
(43) Veröffentlichungstag der Anmeldung: 15.03.2000
(73) Patentinhaber: Memminger-IRO GmbH, 72280 Dornstetten (DE)
(72) Erfinder: Lampprecht, Alfred, 72291 Betzweiler-Wälde (DE); Schmodde, Hermann, 72160 Horb-Dettlingen (DE); Leins, Eberhard, 72160 Horb (DE)
(74) Vertreter: Patentanwälte Rüger, Barthelt & Abel

(56) Entgegenhaltungen:
- EP-A- 0 217 373
- EP-A- 0 568 762
- DE-A- 3 326 099
- DE-A- 4 141 712
- DE-C- 3 516 891
- DE-C- 3 711 558
- DE-U- 9 215 924
- DE-U- 29 616 525
- US-A- 5 839 685

## Beschreibung

Die Erfindung betrifft ein Fadenliefergerät, das insbesondere zur Positivlieferung von Fäden zu Textilmaschinen einsetzbar ist.

Die zu einzelnen Fadenverbrauchsstellen einer Textilmaschine zu liefernden Fäden können abhängig von dem verwendeten Material, der Zwirnung, der Fadenstärke und anderen Merkmalen sehr unterschiedliche Eigenschaften aufweisen, die auch an dem Fadenliefergerät in Erscheinung treten. Bspw. können sich Baumwollfäden, synthetische Fäden, unterschiedlich verarbeitete oder ausgerüstete Fäden, bspw. glatte Fäden, gezwirnte Garne, gekräuselte Fäden usw. verschieden verhalten. Fadenliefergeräte sollen in der Regel mehrere oder alle genannten Fäden liefern können, ohne dass es dabei zu Schwierigkeiten kommt. Probleme können hier mit Fäden auftreten, die stauben, die von dem Faden abstehende Filamente aufweisen, die relativ viel Schlichte mit sich führen oder die auf sonstige Weise Spuren oder Ablagerungen an Teilen des Fadenliefergeräts hinterlassen oder verursachen. Flusablagerungen, die sich insbesondere auf dem Fadenlieferrad eines Fadenliefergeräts befinden, können zu Beeinträchtigungen des Fadenlaufs und der Fadenlieferung und im Extremfall zum Reißen des Fadens führen.

Aus der DE 3501944 C2 ist ein Fadenliefergerät mit einem drehend gelagerten und angetriebenen Fadenlieferrad bekannt, das durch eine mit mehreren Konusbereichen versehene Fadenspeichertrommel gebildet ist. Ein erster Konusbereich mit einem Kegelwinkel von 150° bildet den Fadeneinlaufbereich. An diesen schliesst sich ein weiterer Fadeneinlaufbereich mit einem Kegelwinkel von 14° an, an den sich ein praktisch zylindrischer Fadenspeicherbereich anschliesst.

Der Durchmesser der auf dem Fadeneinlaufbereich liegenden Fadenwindungen verringert sich in Axialrichtung des relativ lang ausgebildeten Fadeneinlaufbereichs. Der einlaufende Faden schiebt die in den Einlaufbereichen bereits liegenden Windungen in Axialrichtung, so dass diese in Richtung des Speicherbereichs wandern, wobei sich die Fadenspannung in den einzelnen Windungen ändern kann. Die Fadeneigenschaften nehmen Einfluss auf diesen Vorgang.

Darüber hinaus ist aus der DE 3326099 C2 ein Fadenliefergerät bekannt, das ebenfalls ein drehbar gelagertes, drehend angetriebenes Fadenlieferrad aufweist. Das Fadenlieferrad weist einen durch zwei aneinander anschliessende Konusse definierten Fadeneinlaufbereich und einen sich daran anschliessenden, in einer Ausführungsform zylindrischen Fadenspeicherbereich auf. Das Fadenlieferrad kann ein- oder mehrteilig aufgebaut sein. Aus der gleichen Druckschrift ist es außerdem bekannt, den Fadeneinlaufbereich und/oder den Fadenspeicherbereich mit Ausnehmungen zu versehen, um lediglich eine unterbrochene Auflage des Fadens in diesen Bereichen herbeizuführen. Die Speichertrommel weist in jeder Ausführungsform an ihren unteren, von dem Fadeneinlaufbereich abliegenden Ende einen scheibenförmigen Flansch auf, der sich in Radialrichtung erstreckt.

Darüber hinaus ist aus der taiwanesischen Offenlegungsschrift mit der Bekanntmachungsnummer 165470 ein Fadenliefergerät mit einem Fadenlieferrad bekannt, das einen sich konisch verjüngenden Eingangsbereich, einen etwa zylindrischen Fadenspeicherbereich sowie einen Fadenauslaufbereich aufweist, der durch einen nach Art einer Riemenscheibe ausgebildeten Abschnitt gebildet ist. Im Übergang von dem Speicherbereich zu dem riemenscheibenartig ausgebildeten Abschnitt findet sich ein konischer Übergangsbereich. Im dem Fadenspeicherbereich ist eine rillenförmige um den Umfang herumführende Nut ausgebildet, die den Fadenspeicherbereich in einzelne voneinander getrennte Anlageflächen unterteilt.

Das Fadenlieferrad weist eine relativ komplizierte Form auf.

Aus dem taiwanesischen Gebrauchsmuster mit der Bekanntmachungsnummer 314077 ist ein Fadenliefergerät mit einem rotationssymmetrischen Fadenlieferrad bekannt, das einstückig ausgebildet ist und einen Fadeneinlaufbereich sowie einen Fadenspeicherbereich und einen Fadenauslaufbereich aufweist. Der Fadeneinlaufbereich folgt mit konvexer Krümmung einem ringförmigen Ausschnitt aus einem Torus, während der Fadenspeicherbereich etwa zylindrisch ausgebildet ist. Im Anschluss an den Fadenspeicherbereich nimmt der Durchmesser des Fadenlieferrads allmählich zu, so dass sich ein konischer Bereich mit einem Kegelwinkel von wenigen Grad ergibt.

Der einlaufende Faden drückt die auf dem zylindrischen Fadenspeicherbereich liegenden Fadenwindungen bei Betrieb des Fadenliefergeräts in Axialrichtung von dem Einlaufbereich weg, wobei die Haftreibung des gesamten Wickels überwunden werden muss.

Aus dem Gebrauchsmuster DE 29616525 U1 ist ein Fadenliefergerät mit einem mehrteilig aufgebauten Fadenlieferrad bekannt, bei dem der Fadeneinlaufbereich, der Fadenspeicherbereich und der Fadenauslaufbereich durch sich in Axialrichtung erstreckende Rippen gebildet sind, deren Außenprofil die Kontur des Fadenlieferrads festlegt. Die Rippen sind endseitig an Endscheiben gehalten.

Der Wickelvorschub auf dem Fadenlieferrad, der durch den einlaufenden Faden bewirkt wird, ist auf die schmalen Rippen im Fadeneinlaufbereich beschränkt.

Allen vorgestellten Fadenliefergeräten ist gemeinsam, dass der im Fadenspeicherbereich vorhandene Wickel von dem einlaufenden Faden in Axialrichtung fortbewegt wird. Dabei läuft der einlaufende Faden über den Fadeneinlaufbereich, wodurch an den Flächen des Einlaufbereichs, des Speicherbereichs und zuweilen auch des Auslaufbereichs Reibung auftritt. Es tritt somit an dem gesamten Fadenlieferrad Reibung zwischen dem Fadenlieferrad und dem Faden auf, die die Bewegung des Wickels beeinflusst und auch zu Verschleiß an dem Fadenlieferrad führen kann. Dies gilt insbesondere bei abrasiven Fäden oder Fäden, die abrasives Material mit sich führen, wie es bei Baumwolle gelegentlich der Fall ist. Verschleißt die Oberfläche des Fadenlieferrads, kann dies zur Verschlechterung des Fadenlaufs führen.

Unabhängig vom Verschleiß verhalten sich unterschiedliche Fäden und Wickel unterschiedlich. Unterschiede bestehen insbesondere zwischen glatten Fäden und Fäden mit Filamenten, bei denen einzelne Windungen auf Filamenten benachbarter Windungen liegen und diese festklemmen können. Die Verwendbarkeit von Fadenliefergeräten soll jedoch aus verständlichem Grund nicht auf bestimmte Fäden beschränkt sein.

Davon ausgehend ist es Aufgabe der Erfindung, ein Fadenliefergerät zu schaffen, dessen Betriebseigenschaften weitgehend unabhängig von der Beschaffenheit des Fadens sind.

Diese Aufgabe wird mit einem Fadenliefergerät nach dem Anspruch 1 gelöst.

Das Fadenlieferrad des Fadenliefergeräts kann eine verschleißfeste Oberfläche aufweisen, die auf einem weniger harten Träger, bspw. einem Metallkörper aufgebracht ist oder es kann vollständig aus den genannten Stoffen bestehen. Dabei ist das Fadenlieferrad vorzugsweise einstückig ausgebildet, was eine kostengünstige Herstellung ermöglicht. Das Fadenlieferrad ist dabei vorzugsweise in seinem Fadeneinlaufbereich, in seinem Speicherbereich und in seinem Fadenauslaufbereich ohne Durchgangsöffnungen ausgebildet, so dass es einen geschlossenen Innenraum umgibt. Der Speicherbereich ist vorzugsweise als im Wesentlichen geschlossenes Flächengebilde ausgebildet, in dem bedarfsweise auch kleinere, von den Fadenauflagebereiche beabstandete Öffnungen vorgesehen sein können. Flusen oder sonstige Ablagerungen können sich dann nicht in von dem Faden überstrichenen Öffnungen festsetzen und den Fadenlauf stören. Die Abrasionsfestigkeit verhindert die Entstehung von Riefen oder Stufen oder anderen Verschleißspuren, die auf lange Sicht den ordnungsgemäßen Betrieb, insbesondere den gleichmäßigen Vorschub des Wickels stören könnten.

Bei dem Fadenlieferrad mit Keramikoberfläche hat es sich auch als vorteilhaft erwiesen, den Fadeneinlaufbereich und den Fadenauslaufbereich als geschlossene Fläche mit vorzugsweise an jeder Stelle kreisförmigem Querschnitt auszubilden. Dagegen kann der Fadenspeicherbereich eine von der Kreisform abweichende Querschnittsgestalt aufweisen. Bspw. kann der Querschnitt polygonal begrenzt sein, wobei zwischen den einzelnen etwas verrundeten Eckpunkten des Polygons gerade oder einspringende Kanten vorgesehen sein können. Die einspringenden Kanten können konkav oder abschnittsweise konkav und konvex ausgebildet sein.

Eine solche Gestaltung verhindert die Ablagerungen durchgehender Flusringe oder größerer Fluspfropfen in Ausnehmungen, wobei die Auflage des Fadenwickels auf einzelne Kantenbereiche des Fadenabschnitts konzentriert bleibt. Dies erleichtert die Axialverschiebung des Wikkels, so dass dieser auch bei unterschiedlichen Fäden oder Garnen kontrolliert verschoben werden kann. Auch wenn die Auflagebereiche etwas abgearbeitet sind, sind die Verhältnisse nicht grundlegend geändert und das Fadenliefergerät arbeitet zuverlässig. Dies gilt insbesondere für Fadenlieferräder, deren Oberfläche nicht aus einem Stoff nach Anspruch 1 besteht. Die genannte Geometrie ist für unterschiedliche Fäden (Garne) geeignet. Durch die Auflage des Wickels im Speicherbereich lediglich in streifenförmigen Auflagebereichen wird insbesondere die Lieferung von Fäden mit vielen Filamenten erleichtert. Durch den Wickelvorschub unter den Wickel geratende Filamente können nur in den Auflagebereichen festgeklemmt werden. Der auslaufende Faden trennt sich somit leicht von dem Wickel. Selbst wenn festgeklemmte Filamente unter dem Wickel verbleiben und somit aus dem Faden herausgezogen werden, entstehen keine zusammenhängenden Flusringe auf dem Fadenlieferrad.

Durch das Zusammenwirken von geschlossener Bauform des Fadenlieferrads mit streifenförmigen Anlageflächen im Speicherbereich und geschlossenen glatten Flächen im Einlaufbereich und im Auslaufbereich, die absatz- und stufenlos ineinander übergehen, wird ein guter, haftreibungsarmer Vorschub errreicht, Flusablagerungen und die Ausbildung von Flusringen und Winderzeuguung durch das Fadenlieferrad werden vermieden.

Das aus Keramik oder einem anderen der genannten Hartstoffe bestehende oder mit diesem beschichtete Fadenlieferrad kann einstückig ausgebildet sein, was es ermöglicht, die gesamte vom Faden überstrichene Fläche fugenlos auszubilden. Dadurch kann der Faden ungehindert laufen und es besteht kaum Gefahr, dass er bspw. an einer Fuge hängen bleibt.

Vorteilhafterweise berührt der Faden die Oberfläche des Fadenlieferrads im Fadeneinlaufbereich ununterbrochen und ist so geführt, dass der Fadenauslaufbereich von dem Faden abstreifbar ist. Dies wird durch Anordnung der Fadenauslauföse oder eines entsprechenden Leitorgans erreicht, dessen Anordnung in radialem Abstand.zu der Drehachse des Fadenlieferrads und unterhalb einer von dem unteren Rand festgelgten Ebene dazu führt, dass der Faden auch im Übergang von dem Speicherbereich zu dem Auslaufbereich solange an dem Fadenlieferrad anliegt, bis er sich entgültig von dem Wickel trennt.

Die Nabe des Fadenlieferrads kann einstückig mit diesem ausgebildet sein. Das Fadenlieferrad ist dann ein einziges einteiliges Bauelement. Dies vereinfacht die Fertigung und die Herstellung. Die Nabe wird vorzugsweise von einer Stirnwand des Fadenlieferrads gebildet.

Besteht das Fadenlieferrad aus einem ggfs. beschichteten Metall, bspw. Aluminium, wird es als vorteilhaft angesehen, das Fadenlieferrad in einem Tiefziehverfahren oder mittels Massivumformung herzustellen. Der Fadeneinlaufbereich, der Fadenauslaufbereich und vorzugsweise auch die stirnseitige Wand oder Nabe des Fadenlieferrads werden in ein oder mehreren aufeinanderfolgenden Umformschritten aus einem Rohling ausgebildet. Bedarfsweise kann auch die das Fadenlieferrad tragende Welle einstückig mit dem Fadenlieferrad ausgebildet sein.

Vorteilhafte Einzelheiten von Ausführungsformen der Erfindung sind Gegenstand von Unteransprüchen oder aus der Zeichnung oder der Beschreibung ersichtlich. In der Zeichnung sind Ausführungsformen der Erfindung veranschaulicht.
Es zeigen:
- Fig. 1: Ein Fadenliefergerät mit einem aus Keramik bestehenden Fadenlieferrad, in einer schematischen Seitenansicht;
- Fig. 2: das Fadenlieferrad des Fadenliefergeräts nach Fig. 1 in einer perspektivischen Darstellung in einem anderen Maßstab;
- Fig. 3 und 4: das Fadenlieferrad nach Fig. 2, in unterschiedlichen perspektivischen Darstellungen;
- Fig. 5: das Fadenlieferrad nach den Fig. 2 bis 4, in einer ausschnittsweisen Darstellung in einem anderen Maßstab;
- Fig. 6: das Fadenlieferrad nach Fig. 2, geschnitten entlang einer die Drehachse enthaltenden Ebene;
- Fig. 7: das Fadenlieferrad nach Fig. 2, teilweise geschnitten entlang einer Ebene, auf der die Drehachse des Fadenlieferrads senkrecht steht;
- Fig. 8: das Fadenlieferrad nach Fig. 7, in einem anderen Maßstab;
- Fig. 9 und 10: das Fadenlieferrad nach Fig. 7, geschnitten entlang den Linien X-X bzw. IX-IX und in einem anderen Maßstab;
- Fig. 11: das Fadenlieferrad in einer Ausführungsform aus Metall mit einer keramischen Beschichtung, in perspektivischer Darstellung;
- Fig. 12: das Fadenlieferrad nach Fig. 11, in einer anderen Perspektivdarstellung;
- Fig. 13: das Fadenlieferrad nach Fig. 11, in einer Längsschnittdarstellung;
- Fig.14: das Fadenlieferrad nach Fig. 11 bis 13, geschnitten entlang der Linie XIV-XIV in Fig. 13, und
- Fig. 15 bis 17: Schnittdarstellungen des Fadenlieferrads nach Fig. 13 oder 14, geschnitten entlang der Schnittlinien XV-XV, XVI-XVI bzw. XVII-XVII.

### Beschreibung

In Fig. 1 ist ein Fadenliefergerät 1 veranschaulicht, das zum Liefern eines Fadens 2 an eine nicht weiter dargestellte Textilmaschine dient. Das Fadenliefergerät 1 ist an einem entsprechenden Haltering 3 der Textilmaschine gelagert. In der Regel sind mehrere gleichartige Fadenliefergeräte 1 an den Haltering 3 gehalten und gemeinsam angetrieben.

Das Fadenliefergerät 1 weist ein Gehäuse 4 auf, das an einem Ende 5 als Halter ausgebildet ist, mit dem es den Haltering 3 wenigstens teilweise umgreift, wobei es auf diesen mittels einer Klemmschraube 6 gehalten ist.

An dem von dem Halter 5 abliegenden Ende ist das Gehäuse 4 fadeneinlaufseitig mit einer Fadeneinlauföse 7 versehen, die den Faden zu einer Fadenbremse 8 führt. Diese weist bspw. zwei magnetisch aneinander gehaltene Bremsringe 9 auf, die drehbar und mit Spiel in einer Halterung 10 gefasst sind. Auf die Fadenbremse folgt eine ebenfalls an dem Gehäuse 4 gehaltene Fadenleitöse 11, wobei der Faden zwischen der Fadenbremse 8 und der Fadenleitöse von einem Fadenfühler 12 abgetastet wird. Dieser wird durch einen Schwenkhebel gebildet, der von dem Faden 2 in seiner oberen Stellung gehalten wird. Bricht der Faden, fällt der Hebel 12 nach unten und ein von ihm betätigter Schalter gibt ein entsprechendes Signal ab.

An dem Gehäuse 4 sind außerdem Fadenleitösen 14, 15 vorgesehen, die den Fadenweg am Ausgang des Fadenliefergeräts 1 festlegen. Zwischen der Fadenleitöse 11 und der Fadenöse 14 ist ein Fadenlieferrad 17 angeordnet, das an einem Ende einer in dem Gehäuse 4 drehbar gelagerten Welle 4a gehalten ist. Diese ist konzentrisch zu einer Drehachse D angeordnet. An dem von dem Fadenlieferrad 17 abliegenden Ende der Welle 4a ist eine Riemenscheibe 18 gehalten, die auf diese Weise drehfest mit dem Fadenlieferrad 17 verbunden ist. Die Riemenscheibe 18 ist bspw. eine Zahnriemenscheibe oder ähnliches.

Das Fadenlieferrad 17 ist in den Fig. 2 bis 10 veranschaulicht. Das Fadenlieferrad 17 ist, wie Fig. 2 zeigt, ein einteiliger, rotationssymmetrischer Körper mit profilierter Außenseite. Das Fadenlieferrad 17 weist an einem Ende einen sich zunächst radial nach außen und dann in Axialrichtung erstreckenden Rand 21 auf, der an seiner Außenseite durch eine Zylinderfläche 22 begrenzt ist (siehe Fig. 2, 6, 9 und 10). Der zylindrische Rand geht mit einem Radius über einen gewölbten Flächenbereich 23 in einen Fadeneinlaufbereich 24 über, der durch einen konischen Flächenabschnitt gebildet wird. Dieser Flächenabschnitt ist mit einem Winkel von 10° bis 20° (vorzugsweise 15°) zu einer Ebene geneigt, auf der die Drehachse D des Fadenlieferrads senkrecht steht. Die Erzeugende des Flächenabschnitts ist vorzugsweise eine Gerade.

Das Fadenlieferrad 17 ist konzentrisch zu der Drehachse D ausgerichtet. Der Fadeneinlaufbereich 24 wird durch eine geschlossene Ringfläche gebildet. Alternativ können einzelne Ausnehmungen in der Konusfläche vorgesehen sein, wobei die verbleibenden, den einlaufenden Faden tragenden Bereiche jedoch breiter sind als Auflagebereiche 25 des Fadenlieferrads 17, die einem Speicherabschnitt 26 zugeordnet sind.

Dieser schliesst sich unmittelbar an den Fadeneinlaufbereich 24 an. Er wird, wie insbesondere aus den Fig. 7 und 8 hervorgeht, durch eine zylindrische Grundform definiert von der ausgehend sich leisten-, rippen- oder stegartige Vorsprünge 27 im Abstand und parallel zueinander erheben, die an ihrem Scheitel jeweils abgerundet sind. Der Rundungsradius beträgt am Scheitel 1 bis 2, vorzugsweise 1,5 mm, wobei die Rundung die Auflagefläche 25 festlegt oder bildet. Im Anschluss an die gewölbte Auflagefläche 25, die etwa einem streifenförmigen Ausschnitt aus einer Zylinderfläche entspricht, erstrecken sich, wie insbesondere Fig. 8 veranschaulicht, Planflächenbereiche 28, 29 in einem Winkel von etwa 130° bis 140°, vorzugsweise 135° voneinander weg zu Zwischenflächenbereichen 31, die auf einem zu der Drehachse D konzentrischen Zylinder liegen, der die zylindrische Grundform definiert. Die Zwischenflächenbereiche 31 kommen dabei einem auf den Auflageflächen 25 liegenden und das Fadenlieferrad 17 umschlingenden Faden relativ nahe, ohne diesen ganz zu berühren. Ein das Fadenlieferrad 17 umschlingender Faden räumt deshalb mit seinen Filamenten den Zwischenraum zwischen den Auflageflächen 25 ohne die Zwischenflächen 31 zu berühren. Dies verdeutlichen insbesondere Fig. 7 in Verbindung mit Fig. 9 und 10. Wird das Fadenlieferrad 17 gemäß Fig. 7 entlang der Linie IX-IX geschnitten, ist aus Fig. 9 ersichtlich, dass die Auflagefläche 25 nur eine sehr geringe Erhebung in Bezug auf die Zwischenfläche 31 darstellt. Der radiale Abstand zwischen dem Faden und dem Zwischenflächenbereich ist hier vorzugsweise geringer als 2/10 bis 3/10 mm. Die Zwischenfläche 31 kann auch eben ausgebildet und parallel zu dem Faden angeordnet sein, der sich als Sehne von Auflagebereich 25 zu Auflagebereich 25 erstreckt. Der Abstand zum Faden ist konstant, was für das Reinhalten der Ausnehmung zwischen den Auflagebereichen 25 zweckmäßig sein kann.

Der Übergang zwischen der Auflagefläche 25 und dem Fadeneinlaufbereich 24 wird durch einen aus Fig. 10 ersichtlichen Übergangsbereich 33 gebildet, in dem die Auflagefläche 25, wie aus Fig. 2 oder Fig. 5 ersichtlich, schmaler werdend in den Fadeneinlaufbereich 24 übergeht und dort spitz ausläuft. Der Übergangsbereich 33 weist einen Radius von 1 bis 2 mm, vorzugsweise 1,5 mm auf und ist zwischen dem Fadeneinlaufbereich 24 und dem Speicherbereich 26 angeordnet.

Im Anschluss an den Fadenspeicherbereich 26 weist das Fadenlieferrad 17 eine Fadenauslaufbereich 36 auf, der durch eine durchgehende Fläche gebildet ist. Die Fläche des Fadenauslaufbereichs 36 kann konisch sein, wobei die Erzeugende eine Gerade ist. Im vorliegenden Ausführungsbeipiel ist der Fadenauslaufbereich 36, wie insbesondere aus den Fig. 9 und 10 hervorgeht, jedoch zusätzlich etwas gewölbt, d.h. der Durchmesser des Auslaufbereichs nimmt in Axialrichtung überproportional zu. Die Erzeugende ist ein Bogen, bspw. ein Kreisbogen. Der Fadenauslaufbereich ist somit bezüglich der Axialrichtung konkav und gewölbt, während der Speicherbereich in Axialrichtung im Wesentlichen gerade ist.

Die Auflagebereiche 25 gehen mit einem aus Fig. 8 ersichtlichen spitz auslaufenden Übergangsbereich 37 in den Auslaufbereich 36 über. In dem Übergangsbereich 37, der zwischen der Auflagefläche 25 und dem Auslaufbeireich 36 angeordnet ist, beginnt ausgehend von der Auflagefläche 25 eine Wölbung, wobei der Übergangsbereich einen Radius aufweisen kann, der kleiner ist als der übrige Radius der Auslauffläche 36.

Bei dem Fadenlieferrad 17 schliessen auch die Zwischenflächen 31 und die Schrägflächen 28, 29 (Figur 5) jeweils mit Rundkehlen 38 an benachbarte Flächen an. Damit wird die Ausbildung zugänglicher Ecken, in denen sich Ablagerungen bilden könnten, vermieden.

Das Fadenlieferrad 17 ist als Hohlkörper ausgebildet. An seiner an dem Fadenauslaufbereich 36 vorgesehenen Stirnseite ist es von einer Wand 41 verschlossen, die mit dem übrigen Fadenlieferrad einstückig ausgebildet ist. Die Wand 41 ist in ihrem mittleren Bereich 42 von der Stirnebene des Fadenlieferrads 17 weg versetzt. Der mittlere Bereich 42 schliesst sich mit einem konischen Bereich 43 an den stirnseitigen Rand des Fadenlieferrads 17 an. In dem mittleren Bereich 42 ist eine zu der Drehachse D, dem Fadeneinlaufbereich 24, dem Fadenspeicherbereich 26 und dem Fadenauslaufbereich 36 konzentrische Öffnung 45 angeordnet. Diese dient der Befestigung des Fadenlieferrads 17 auf der Welle 4a, die mit ihrem Ende in der Öffnung 45 sitzt. In den von dem mittleren Abschnitt 42 gebildeten Rücksprung kann ein Befestigungselement, wie bspw. eine Mutter oder dgl. angeordnet werden, das dann nicht über die Stirnseite des Fadenlieferrads 17 vorsteht. Die Wand 41 kann auch an der Oberseite des Fadenlieferrads 17 oder anderweitig, bspw. in einem mittleren Bereich angeordnet sein.

Das insoweit beschriebene Fadenliefergerät 1 arbeitet wie folgt:

In Betrieb trägt das Fadenlieferrad 17, wie in Figur 1 veranschaulicht, mehrere Windungen des Fadens 2. Der Faden 2 erstreckt sich somit von einer Fadenquelle, bspw. einem Gatter, das die betreffende Garnspule trägt, durch das Fadenliefergerät 1 zu der Textilmaschine, die mit Faden versorgt werden soll. In Betrieb dreht ein nicht weiter veranschaulichter Zahnriemen die Zahnriemenscheibe 18 mit vorgegebener Drehzahl. Das Fadenlieferrad 17 wikkelt dadurch fortlaufend Faden 2 auf, der somit von der Garnspule abgezogen wird und durch die Fadenbremse 8 mit vorgegebener Spannung auf das Fadenlieferrad gelangt. Der Faden überstreift hier den Fadeneinlaufbereich 24.

Läuft der Faden auf seinem Weg zu dem Fadenlieferrad über den Fadenfühler 12 und die nachgeordnete Fadenöse 11, spreizen sich die Einzelfäden oder Filamente des Fadens 2 auf dem Weg über den Fadenfühler 12 und/oder das Fadenleitelement 11 etwas auf. Der Faden spreizt sich dabei quer zu seiner Laufrichtung in einer Ebene, auf der die Drehachse D des Fadenliefergeräts 1 ungefähr senkrecht steht. Die etwas aufgespreizten oder nebeneinander ausgelegten Filamente des Fadens springen nach Durchqueren des Fadenleitelements 11 nicht unmittelbar zurück, sondern der Faden 2 behält seine abgeflachte Form auf dem kurzen Weg zu dem Fadeneinlaufbereich 24. Der Kegelwinkel des Fadeneinlaufbereichs 24 ist so steil bemessen, dass die Fadeneinlauffläche etwa parallel zu dem einlaufenden Faden steht oder mit diesem einen sehr spitzen Winkel einschliesst. Die Fläche des Fadeneinlaufbereichs lässt den Faden in seinem etwas aufgefächerten Zustand, so dass er flach liegend über den Fadeneinlaufbereich läuft und praktisch hochkant in den Fadenspeicherbereich 26 gelangt. Im Übergang wird er durch die Übergangsbereiche 33 um 90° umgelenkt, wobei er durch diese Art der Einführung in den Wickel auch dann Platz für sich schafft, oder mit anderen Worten, den Wickel axial verschiebt, wenn dazu eine verhältnismäßig große Kraft erforderlich ist. Somit wird der von dem rotierenden Fadenlieferrad 17 aufgewickelte Faden 2 in den auf den Auflageflächen 25 liegenden Wickel überführt, wobei die einzelnen Windungen jeweils einem Polygon folgen und der Wickel bei jeder Umdrehung des Fadenlieferrads 17 eine axiale Wanderbewegung um einen Weg ausführt, der der Dicke des Fadens entspricht.

Der Faden 2 läuft mit mehr oder weniger großer Spannung zu der Textilmaschine, die den Faden kontinuierlich abnimmt. Der Faden löst sich dabei aus dem Wickel und läuft schräg über den Fadenauslaufbereich 36 zu den unterhalb des Fadenlieferrads 17, jedoch im radialen Abstand zu seiner Drehachse D angeordneten Fadenösen 14, 15. Der Faden liegt dabei, auch wenn er unter der Spannung des über die tieferstehenden Ösen 14, 15 gehenden ablaufenden Fadens noch im Fadenspeicherbereich 26 von dem Wickel gelöst wird, über die Auflageflächen 25. Ohne von den Auflageflächen 25 abzuheben, wird der Faden über die Übergangsbereiche 37 in den Auslaufbereich 36 überführt, den er überstreicht.

Alternativ zu der vorbeschriebenen Ausführungsform kann die Wandung des Fadenlieferrads 17 zwischen den Auflagebereichen 25 gerade ausgebildet sein, so dass der Faden lose, d.h. ohne Wanddruck an diesen Wandbereichen anliegt. Bei dieser Ausführungsform werden die Vorzüge der lediglich streifenförmigen Fadenauflage in den Auflagebereichen 25 mit den Vorzügen der unterbrechungsfreien Fadenauflage kombiniert, die zu einem problemlosen Sauberhalten des Fadenlieferrads 17 und der Beseitigung von Ablagerungen führen.

Das vorstehend beschriebene Fadenlieferrad 17 ist einstückig aus Keramik oder einem vergleichbaren Hartstoff ausgebildet. Dies ergibt eine sehr gute Verschleißfestigkeit.

Das Fadenlieferrad kann, wie in den Figuren 11 bis 17 veranschaulicht, auch aus einem Blechformteil oder Metallteil gebildet sein, das an seiner Außenseite vorzugsweise mit einer Hartstoffbeschichtung, bspw. Keramik, Saphir, einem Nitrid (z.B. Titannitrid), einem Carbid, einer metallischen Hartstoffschicht oder Borid beschichtet ist. Bedarfsweise kann es auch mit einer diamanthaltigen oder andere harte Kristalle enthaltenden Beschichtung, z. B. einer feines Diamantpulver enthaltenden Nickelbeschichtung, versehen sein. Möglich ist auch eine Quarz- oder Emailbeschichtung. Im Gegensatz zu Schichten, die auf einem Grundmaterial, wie Aluminium, aufwachsen und dabei unter chemischer Umwandlung des Grundmaterials in dieses zum Teil hineinwachsen, wie es bei elektrolytischer Bildung von Aluminiumoxidschichten (Eloxieren) der Fall ist, handelt es sich hier um Schichten, die auf den Grundkörper aufgebracht sind. Eine Ausnahme bildet sie Saphirschicht, die außer Sauerstoff und Silizium auch etwas Aluminium des Grundmaterials enthalten kann. Dabei können Grundkörperkonturen bedarfsweise etwas verrundet werden, was dem Fadenlauf dienlich sein kann. Außerdem ist die Wahl der Beschichtung nach Gesichtspunkten möglich, die den Fadentransport betreffen, ohne auf bestimmte Oberflächenbehandlungstechniken festgelegt zu sein.

Die Geometrie unterscheidet sich im Wesentlichen durch die Wandstärke. Das vollständig aus Keramik oder einem vergleichbaren Hartstoff ausgebildete Fadenlieferrad 17 weist eine relativ große Wandstärke auf, wohiingegen das durch ein Blechformteil gebildete Fadenlieferrad 17 nach den Figuren 11 bis 17 mit einer geringeren Wandstärke auskommt. Das aus Figur 11 ersichtliche Fadenlieferrad 17 ist hohl ausgebildet und an seiner unteren Stirnseite mit einer Wand 41 verschlossen, deren Zentralabschnitt 42 eine Nabe zur Befestigung auf einer Welle bildet. Anstelle des aus Figur 6 ersichtlichen konischen Bereichs kann ein zylindrischer Bereich 43 vorgesehen sein, um den Zentralbereich 42 axial gegen die Stirnwand 41 zu versetzen. Hinsichtlich der Außenkontur stimmt das Fadenlieferrad nach den Figuren 11 bis 17 mit dem vorbeschriebenen, jedoch soweit überein, dass dessen Beschreibung unter Verwendung gleicher Bezugszeichen entsprechend gilt.

Der wesentliche Unterschied liegt in der Herstellung. Während ein Fadenlieferrad aus Keramik zunächst vorgeformt und dann gebrannt wird, kann das Fadenlieferrad 17 nach den Figuren 11 bis 17 aus einem Metallrohling durch Umformen hergestellt werden. Danach ist es bedarfsweise mit einer Beschichtung zu versehen.

Ein Fadenliefergerät 1 weist ein Fadenlieferrad auf, das vorzugsweise aus Keramik besteht oder einem Hartstoff besteht oder mit Kramik, Saphir, Quarz, Email Nitrid, Carbid oder einer diamanthaltigen Beschichtung beschichtet ist. Das Fadenlieferrad weist dank seiner Materialwahl/oder seiner Formgebung verbesserte Dauerbetriebseigenschaften auf. Die Geometrie und/oder das Material ist wenig verschleißanfällig. Dies wird durch Keramikoberflächen und/oder die Kombination einer konischen durchgehenden Fadeneinlauffläche 24 mit sich anschliessenden streifenförmigen Auflageflächen 25 im Fadenspeicherbereich 26 und einer durchgehenden, d.h. ununterbrochenen Fläche im Fadenauslaufbereich erreicht, wobei die Flächen so geformt sind, dass der Faden auf seinem Weg von dem Einlaufbereich bis in den Auslaufbereich die entsprechenden Flächen 24, 25, 36 über den gesamten axialen Weg überstreicht. Die streifenförmige Abstützung oder Auflage des Fadens 2 im Fadenspeicherbereich wird durch entsprechende Formgebung des Fadenlieferrads 17 im Fadenspeicherbereich erreicht. Öffnungen oder Schlitze oder dgl. sind in dem Fadenlieferrad nicht erforderlich, können aber vorgesehen werden.

## Patentansprüche

1. Fadenliefergerät (1), insbesondere zur Positivlieferung von Fäden (2),
mit einem Fadenlieferrad (17), das an einem Träger (4) um eine Drehachse (D) drehbar gelagert und über ein Antriebsmittel (18) drehend antreibbar ist und das einen Fadeneinlaufbereich (24), einen Speicherbereich (26) und einen Auslaufbereich (36) aufweist,
- wobei der Fadeneinlaufbereich (24) einen kreisförmigen, zu der Drehachse (D) konzentrischen Querschnitt mit einem Durchmesser aufweist, der sich entlang der Drehachse (D) auf den Speicherbereich (26) hin vermindert,
- wobei der Auslaufbereich (36) einen kreisförmigen, zu der Drehachse (D) konzentrischen Querschnitt aufweist, und
- wobei der Speicherbereich (26) voneinander beabstandete Auflagebereiche (25) für den Faden (2) aufweist, die jeweils einen Querschnitt aufweisen, der wenigstens abschnittsweise von einem zu der Drehachse (D) konzentrischen Kreis abweicht, und
- wobei das Fadenlieferrad (17) einstückig ausgebildet ist, und
**dadurch gekennzeichnet, dass**
der Fadeneinlaufbereich (24), der Speicherbereich (26) und der Auslaufbereich (36) absatz- und stufenlos ineinander übergehen.

2. Fadenliefergerät nach Anspruch 1, **dadurch gekennzeichnet, dass** der Auslaufbereich (36) einen Durchmesser aufweist, der sich von dem Speicherbereich (26) weg entlang der Drehachse (D) erhöht,

3. Fadenliefergerät nach Anspruch 1, **dadurch gekennzeichnet, dass** der Fadeneinlaufbereich (24) des Fadenlieferrads (17) als geschlossene Fläche ausgebildet ist.

4. Fadenliefergerät nach Anspruch 1, **dadurch gekennzeichnet, dass** der Fadeneinlaufbereich (24) des Fadenlieferrads (17) mit der Drehachse (D) einen Winkel einschließt, der größer als 60° ist und vorzugsweise 75° beträgt.

5. Fadenliefergerät nach Anspruch 1, **dadurch gekennzeichnet, dass** der Fadenauslaufbereich (36) des Fadenlieferrads (17) als geschlossene Fläche ausgebildet ist.

6. Fadenliefergerät nach Anspruch 5, **dadurch gekennzeichnet, dass** der Fadenauslaufbereich (36) des Fadenlieferrads (17) als geschlossene Konusfläche mit Kreiskegelkontur oder als gewölbte, auf einem Thorus liegende Fläche ausgebildet ist, deren Krümmungsradius vorzugsweise kleiner ist, als der Radius des Fadenlieferrads (17).

7. Fadenliefergerät nach Anspruch 1, **dadurch gekennzeichnet, dass** der zwischen dem Fadeneinlaufbereich (24) und dem Fadenauslaufbereich (36) angeordnete Speicherbereich (26) als im Wesentlichen geschlossenes Flächengebilde ausgebildet ist.

8. Fadenliefergerät nach Anspruch 1, **dadurch gekennzeichnet, dass** der Speicherbereich (26) in jeder Stelle einen polygonalen, zu der Drehachse (D) konzentrischen Querschnitt aufweist, wobei das von dem Querschnitt des Speicherbereichs (26) festgelegte Polygon gerade oder nichtgeraden Kanten aufweist.

9. Fadenliefergerät nach Anspruch 1, **dadurch gekennzeichnet, dass** der Querschnitt des Speicherbereichs (26) radial nach außen durch vorzugsweise abgerundete Auflagebereiche (25) begrenzt ist, zwischen denen sich die Außenfläche des Speicherbereichs (26) radial nach innen erstreckt, wobei zwischen benachbarten Auflagebereichen (25) konvex oder konkav gewölbte oder plan ausgebildete Flächenbereiche (31) ausgebildet sind.

10. Fadenliefergerät nach Anspruch 1, **dadurch gekennzeichnet, dass** das Fadenlieferrad (17) vollständig aus Keramik, Saphir, Quarz, diamanthaltigem Material, Nitrid oder Carbid oder mit einem solchen Material beschichtet ist.

11. Fadenliefergerät nach Anspruch 1, **dadurch gekennzeichnet, dass** das Fadenlieferrad (17) einen aus Metall, vorzugsweise Aluminium ausgebildeten Grundkörper aufweist.

12. Fadenliefergerät nach Anspruch 11, **dadurch gekennzeichnet, dass** die auf dem Grundkörper aus Metall vorgesehene Beschichtung Sauerstoff und eine weitere, von dem Grundmaterial verschiedene Komponente enthält.

13. Fadenliefergerät nach Anspruch 1, **dadurch gekennzeichnet, dass** das Fadenlieferrad mit einer an dem Fadenliefergerät gelagerten Welle einstückig ausgebildet ist.

14. Fadenliefergerät nach Anspruch 1, **dadurch gekennzeichnet, dass** das Fadenlieferrad (17) an einer Seite eine Stirnwand (41) aufweist, die mit einer zentralen Bohrung (45) versehen ist, mit der das Fadenlieferrad (17) vorzugsweise unmittelbar von einer Welle aufgenommen ist.

15. Fadenliefergerät nach Anspruch 1, **dadurch gekennzeichnet, dass** das Fadenlieferrad (17) ein Blechformteil ist.

16. Fadenliefergerät nach Anspruch 1, **dadurch gekennzeichnet, dass** das Fadenlieferrad (17) im Tiefziehverfahren hergestellt ist.

## Claims

1. A thread feeding apparatus (1), in particular for the positive feeding of threads (2),
having a thread feeding wheel (17) which is rotatably mounted on a support (4) about an axis of rotation (D) and to which rotating motion can be imparted via a drive means (18) and which has a thread-inlet zone (24), a storage zone (26) and an outlet zone (36),
- wherein the thread-inlet zone (24) is of circular cross-section which is concentric to the axis of rotation (D) and which is of a diameter which decreases along the axis of rotation (D) towards the storage zone (26),
- wherein the outlet zone (36) is of circular cross-section concentric to the axis of rotation (D), and
- wherein the storage zone (26) has support zones (25) for the thread (2), which are spaced apart and each of which is of a cross-section which deviates at least in stages from a circle concentric to the axis of rotation (D), and
- wherein the thread feeding wheel (17) is formed in one piece, and
**characterised in that**
the thread-inlet zone (24), the storage zone (26) and the outlet zone (36) merge steplessly into one another.

2. A thread feeding apparatus according to Claim 1, **characterised in that** the outlet zone (36) is of a diameter which increases away from the storage zone (26) along the axis of rotation (D).

3. A thread feeding apparatus device according to Claim 1, **characterised in that** the thread-inlet zone (24) of the thread feeding wheel (17) is in the form of a closed surface.

4. A thread feeding apparatus according to Claim 1, **characterised in that** the thread-inlet zone (24) of the thread feeding wheel (17) forms with the axis of rotation (D) an angle which is greater than 60° and is preferably 75°.

5. A thread feeding apparatus according to Claim 1, **characterised in that** the thread-outlet zone (36) of the thread feeding wheel (17) is in the form of a closed surface.

6. A thread feeding apparatus according to Claim 5, **characterised in that** the thread-outlet zone (36) of the the thread feeding wheel (17) is in the form of a closed conical surface of circular cone contour or is in the form of an arcuate surface lying on a torus, the radius of curvature of which is preferably smaller than the radius of the thread feeding wheel (17).

7. A thread feeding apparatus according to Claim 1, **characterised in that** the storage zone (26) disposed between the thread-inlet zone (24) and the thread-outlet zone (36) has the form of a substantially closed surface structure.

8. A thread feeding apparatus according to Claim 1, **characterised in that** at any point the storage zone (26) is of polygonal cross-section concentric to the axis of rotation (D), wherein the polygon defined by the cross-section of the storage zone (26) has edges which are straight or are not straight.

9. A thread feeding apparatus according to Claim 1, **characterised in that** the cross-section of the storage zone (26) is delimited radially outwards by preferably round support zones (25), between which the outer surface of the storage zone (26) extends radially inwards, wherein surface zones (31), which are convexly or concavely curved or are of planar form, are formed between adjacent support zones (25).

10. A thread feeding apparatus according to Claim 1, **characterised in that** the thread feeding wheel (17) consists entirely of ceramic, sapphire, quartz, diamond-containing material, nitride or carbide, or is coated with such a material.

11. A thread feeding apparatus according to Claim 1, **characterised in that** the thread feeding wheel (17) has a body formed from metal, preferably aluminium.

12. A thread feeding apparatus according to Claim 11, **characterised in that** the coating provided on the metal body contains oxygen and another component different from the base material.

13. A thread feeding apparatus according to Claim 11, **characterised in that** the thread feeding wheel is formed in one piece with a shaft mounted on the thread feeding apparatus.

14. A thread feeding apparatus according to Claim 1, **characterised in that** on one side the thread feeding wheel (17) has an end wall (41) which is provided with a central bore (45) with which the thread feeding wheel (17) is received preferably directly by a shaft.

15. A thread feeding apparatus according to Claim 1, **characterised in that** the thread feeding wheel (17) is a sheet material shaped part.

16. A thread feeding apparatus according to Claim 1, **characterised in that** the thread feeding wheel (17) is produced in a deep-drawing process.

## Revendications

1. Fournisseur de fil (1), en particulier pour la fourniture positive de fils (2),
avec une roue de fournisseur (17) qui est montée tournante autour d'un axe (D) sur un support (4), peut être entraînée en rotation par un moyen d'entraînement (18) et présente une zone d'entrée de fil (24), une zone d'accumulation (26) et une zone de sortie (36),
la zone d'entrée de fil (24) présentant une section transversale circulaire concentrique avec l'axe de rotation (D), dont le diamètre décroît le long de l'axe de rotation (D) en direction de la zone d'accumulation (26),
la zone de sortie (36) présentant une section transversale circulaire concentrique avec l'axe de rotation (D), et
la zone d'accumulation (26) présentant des zones d'appui (25) pour le fil (2), espacées les unes des autres, avec chacune une section transversale dont la forme, par endroits au moins, s'écarte du cercle concentrique avec l'axe de rotation (D), et
la roue de fournisseur (17) étant réalisée d'une pièce,
**caractérisé en ce que** la zone d'entrée de fil (24), la zone d'accumulation (26) et la zone de sortie de fil (26) se raccordent entre elles de façon progressive, sans gradins.

2. Fournisseur de fil selon la revendication 1, **caractérisé en ce que** la zone de sortie (36) présente un diamètre qui augmente avec l'éloignement de la zone d'accumulation (26), le long de l'axe de rotation (D).

3. Fournisseur de fil selon la revendication 1, **caractérisé en ce que** la zone d'entrée de fil (24) de la roue de fournisseur (17) est conformée en surface fermée.

4. Fournisseur de fil selon la revendication 1, **caractérisé en ce que** la zone d'entrée de fil (24) de la roue de fournisseur (17) forme avec l'axe de rotation (D) un angle qui est supérieur à 60° et de préférence est égal à 75°.

5. Fournisseur de fil selon la revendication 1, **caractérisé en ce que** la zone de sortie de fil (36) de la roue de fournisseur (17) est conformée en surface fermée.

6. Fournisseur de fil selon la revendication 5, **caractérisé en ce que** la zone de sortie de fil (36) de la roue de fournisseur (17) est conformée en surface conique fermée à contour conique de révolution ou en surface bombée disposée sur un tore, dont le rayon de courbure, de préférence, est inférieur au rayon de la roue de fournisseur de fil (17).

7. Fournisseur de fil selon la revendication 1, **caractérisé en ce que** la zone d'accumulation (26) entre la zone d'entrée de fil (24) et la zone de sortie du fil (36) de la roue de fournisseur (17) est conformée en surface essentiellement fermée.

8. Fournisseur de fil selon la revendication 1, **caractérisé en ce que** la zone d'accumulation (26) présente en tout point une section transversale polygonale concentrique avec l'axe de rotation (D), le polygone défini par la section transversale de la zone d'accumulation (24) présentant un nombre d'arêtes pair ou impair.

9. Fournisseur de fil selon la revendication 1, **caractérisé en ce que** la section transversale de la zone d'accumulation (26) est limitée radialement vers l'extérieur par des zones d'appui (25) essentiellement arrondies, entre lesquelles la surface extérieure de la zone d'accumulation (26) s'étend radialement vers l'intérieur, des portions de surface (31) bombées concaves ou convexes ou planes étant formées entre deux zones d'appui (25) voisines.

10. Fournisseur de fil selon la revendication 1, **caractérisé en ce que** la roue de fournisseur de fil (17) est entièrement en céramique, saphir, quartz, matériau à base de diamant, nitrure ou carbure ou est revêtue d'un tel matériau.

11. Fournisseur de fil selon la revendication 1, **caractérisé en ce que** la roue de fournisseur de fil (17) présente un corps de base en métal, de préférence en aluminium.

12. Fournisseur de fil selon la revendication 11, **caractérisé en ce que** le revêtement prévu sur le corps de base en métal contient de l'oxygène et un autre composant différent du matériau de base.

13. Fournisseur de fil selon la revendication 1, **caractérisé en ce que** la roue de fournisseur de fil est réalisée d'une pièce avec un axe qui est supporté dans le fournisseur de fil.

14. Fournisseur de fil selon la revendication 1, **caractérisé en ce que** la roue de fournisseur de fil (17) présente d'un côté une paroi frontale (41) percée d'un trou central (45), par lequel la roue de fournisseur de fil (17) est monté de préférence directement sur un axe.

15. Fournisseur de fil selon la revendication 1, **caractérisé en ce que** la roue de fournisseur de fil (17) est une pièce façonnée en tôle.

16. Fournisseur de fil selon la revendication 1, **caractérisé en ce que** la roue de fournisseur de fil (17) est fabriquée par un procédé d'emboutissage profond.
